# FASCICULE DE BREVET EUROPEEN

(11) **EP 0 281 509 B1**
(45) Date de publication et mention de la délivrance du brevet: **06.03.1991**
(21) Numéro de dépôt: 88810031.0
(22) Date de dépôt: 22.01.1988
(51) Int. Cl.: E04F 13/08

(54) **Ensemble comportant des tuiles de façade et leurs dispositifs d'accrochage**
Fassadenziegel und ihre Aufhängvorrichtungen
Assembly of façade tiles and their fixing devices

(30) Priorité: 30.01.1987 CH 345/87
(43) Date de publication de la demande: 07.09.1988
(73) Titulaire: MORANDI FRERES S.A., CH-1562 Corcelles-Payerne (CH)
(72) Inventeur: Gigon, Jean, CH-1000 Lausanne 25 (CH); Caillot, Claude, CH-1751 Middes (CH)
(74) Mandataire: Hranitzky, Wilhelm Max

(56) Documents cités:
- DE-A- 3 401 271
- DE-B- 1 288 366
- FR-A- 1 065 125
- FR-A- 2 562 588
- US-A- 2 053 843
- US-A- 3 166 872

## Description

La présente invention a pour objet un ensemble selon le préambule de la revendication 1, connu du document US-A-2,053,843.

Afin de protéger tout ou partie d'une façade des intempéries, il est fréquent de recouvrir cette façade ou cette partie de façade d'un revêtement de tuiles.

Les revêtements de façade à l'aide de tuiles que l'on a réalisés jusqu'ici sont constitués par des rangées de tuiles accrochées contre la façade et disposées de façon que les tuiles d'une rangée recouvrent partiellement les tuiles de la rangée immédiatement inférieure, comme c'est le cas pour les tuiles constituant les revêtements de toiture. Afin d'empêcher les tuiles de se soulever en cas de fort vent, le dispositif d'accrochage comprend des éléments de crochets qui contournent l'extrémité inférieure de la tuile et sont recourbés sur la face extérieure visible de la tuile.

Outre l'effet peu esthétique de la présence de ces éléments de crochets, ce type de revêtement présente l'inconvénient de ne pas être étanche. En effet, les contraintes concernant les remontées d'eau ne sont pas assurées par gros vent. De plus, le ruissellement de l'eau de pluie sur les éléments de crochets laisse des traces sur les tuiles, car lorsqu'on utilise des crochets galvanisés, ils rouillent et lorsque les crochets sont en cuivre, ils provoquent des taches sur les tuiles.

Un ensemble comportant des tuiles de façade et leurs dispositifs d'accrochage permettant de remédier aux inconvénients mentionnés ci-dessus est décrit dans le brevet US-A-2,053,843. Les tuiles sont disposées parallèlement à la façade, dans le prolongement les unes des autres, chaque tuile étant fixée à sa partie inférieure et à sa partie supérieure à l'aide d'éléments de fixation métalliques fixés horizontalement contre la façade et agencés de façon à constituer un rail inférieur et un rail supérieur dans lesquels sont engagées des parties des tuiles en saillie respectivement vers le bas et vers le haut. Cet ensemble présente l'inconvénient qu'il n'est pas possible de remplacer une tuile située au milieu de la façade sans enlever toutes les rangées de tuiles ainsi que tous les éléments de fixation métalliques situés en dessus de la tuile à remplacer.

Il est, en outre, à noter que, selon la description du mode d'accrochage des tuiles faite dans ce brevet, celles-ci sont jointoyées sur les éléments de fixation métallique ce qui exclut, en principe, toute possibilité de fixation amovible des tuiles sur ces éléments.

Un ensemble comportant des bardeaux et des traverses de fixation constituée d'un profilé horizontal présentant une rainure permettant de coincer la partie supérieure de chaque bardeau, ce profilé étant lui-même fixé sur la façade à recouvrir, est décrit dans la demande de brevet français No. 2.562.588. Bien que le mode de fixation décrit dans ce document permette le démontage des bardeaux, il n'offre pas la possibilité de remplacer l'un de ceux-ci sans démontage préalable de tous les bardeaux placées au dessus de lui dans la même colonne verticale.

Un autre type de revêtement de façade, dans lequel des plaques planes d'amiante-ciment sont disposées parallèlement à la façade dans le prolongement les unes des autres est décrit dans le brevet FR-A-1,065,125. Le dispositif de fixation des plaques permet le remplacement d'une plaque quelconque sans le démontage complet de la façade. Par contre, les éléments de fixation font saillie à l'extérieur de la façade.

Le but de la présente invention est de proposer un ensemble de tuiles de façade et leurs dispositifs d'accrochage pour la réalisation d'un revêtement de façade dans lequel les tuiles sont disposées parallèlement à la façade, dans le prolongement les unes des autres, ne présentant aucun des inconvénients mentionnés ci-dessus et permettant de réaliser des revêtements de façade d'une belle esthétique, faciles à mettre en place et économiques.

A cet effet, l'invention concerne un ensemble comportant des tuiles de façade et leurs dispositifs d'accrochage, pour la réalisation d'un revêtement de façade dans lequel les tuiles sont disposées parallèlement à la façade, dans le prolongement les unes des autres, tel que défini dans la revendication 1.

Des formes d'exécution de l'ensemble de l'invention sont définies dans les revendications dépendantes.

D'autres caractéristiques importantes de l'ensemble de l'invention ressortiront de la description qui suit, donnée à titre d'exemple, et en se référant aux dessins sur lesquels :
la fig. 1a est une vue partielle en élévation d'une façade revêtue d'un exemple d'ensemble selon l'invention
la fig. 1b est une vue en coupe verticale selon I-I de la façade de la fig. 1a,
la fig. 2 montre un détail d'une partie de la fig. 1b au niveau d'un élément d'accrochage, lorsque les tuiles sont en place,
la fig. 3 montre le détail représenté à la fig. 2, une des tuiles ayant été déplacée vers le haut pour la décrocher,
la fig. 4a est une vue partielle en élévation d'une façade revêtue d'un autre exemple d'ensemble selon l'invention,
la fig. 4b est une vue en coupe verticale selon IV-IV de la façade de la fig. 4a,
la fig. 5 montre un détail d'une partie de la fig. 4b au niveau d'un élément d'accrochage lorsque les tuiles sont en place,
la fig. 6 montre le détail représenté à la fig. 5, une des tuiles ayant été déplacée vers le haut pour la décrocher,
la fig. 7 montre un détail de fixation des tuiles à l'aide d'une troisième forme d'exécution des éléments d'accrochage, et
la fig. 8 montre un détail de fixation des tuiles à l'aide d'une quatrième forme d'exécution des éléments d'accrochage.

L'ensemble représenté sur les figures 1 à 3 comprend des tuiles 3 et des éléments d'accrochage 2 destinés à être fixés sur une façade 1. Comme on le voit en détail sur les figures 2 et 3, les éléments d'accrochage 2 sont constitués par des profilés métalliques rectilignes réalisés à partir d'une tôle d'aluminium, pliée de façon à constituer une première partie 4 en forme de caisson, de section transversale rectangulaire, ouvert sur la moitié inférieure 5 d'un de ses grands côtés, le pan de tôle correspondant ayant été replié vers l'extérieur, de façon à constituer une seconde partie 6 de section transversale en forme de U dont l'une des branches 7 constitue aussi le demi grand côté du caisson 4. La branche extérieure 8 de la partie en forme de U est de plus grande hauteur que la branche 7. Les éléments d'accrochage 2 peuvent être fixés horizontalement sur la façade, par exemple à l'aide de vis 9. Les tuiles 3 sont de forme générale rectangulaire. Elles comportent une partie supérieure 10 proéminente en forme de doigt dirigé vers l'arrière de la tuile et replié vers le haut. Les dimensions de la partie repliée de l'élément en forme de doigt 10 sont sensiblement inférieures aux dimensions de l'élément en forme de caisson 4 constituant l'élément d'accrochage, de façon que ladite partie repliée de l'élément en forme de doigt 10 puisse être introduite dans ledit élément en forme de caisson 4, et puisse être déplacée par translation verticale à l'intérieur dudit élément en forme de caisson 4. En particulier, la hauteur interne de l'élément en forme de caisson 4 est supérieure à la hauteur de la partie repliée de l'élément en forme de doigt de façon que ladite partie puisse être déplacée par translation verticale à l'intérieur dudit élément en forme de caisson 4. Les tuiles comportent en outre à leur partie inférieure une partie proéminente 12 horizontalement en saillie vers l'arrière de la tuile et percée de deux trous verticaux 13 dans lesquels sont introduits des éléments de clavettes 14 constituées d'une première partie 15 en épis, agencées de façon à empêcher l'élément de clavette de ressortir du trou, d'une deuxième partie 16 de diamètre supérieure au diamètre du trou 13, ayant une fonction de blocage, et d'une troisième partie 17 qui fait saillie sous la partie proéminente 12 de la tuile lorsque l'élément de clavette est en place.

On disposera de préférence les éléments d'accrochage selon un espacement vertical choisi de façon que la distance entre le bord inférieur 18 de la partie en forme de caisson 4 d'un premier élément d'accrochage et l'extrémité supérieure 19 de la branche extérieure 8 de la partie en forme de U de l'élément d'accrochage fixé en-dessous du premier soit sensiblement supérieure à la distance entre la face inférieure 11 de l'élément en forme de doigt 10 et la face inférieure 20 de la partie proéminente 12 de la tuile.

La mise en place des tuiles sur les éléments d'accrochage s'effectue très simplement. L'élément en forme de doigt 10 de la tuile est tout d'abord introduit dans l'élément en forme de caisson 4 de l'élément d'accrochage et positionné vers le haut dudit caisson. On oriente ensuite la tuile parallèlement à la façade et on lui fait effectuer une translation vers le bas jusqu'à ce que la partie inférieure de l'élément de doigt 10 s'appuie sur la partie inférieure de l'élément en forme de caisson 4 de l'élément d'accrochage. La partie en saillie 17 de l'élément de clavette vient alors se positionner derrière la branche extérieure 8 de la partie en forme de U de l'élément d'accrochage immédiatement inférieure et empêche tout déplacement latéral de la tuile et par conséquent tout soulèvement de la tuile par grand vent. Pour retirer les tuiles, on procède de la façon inverse.

Ce mode d'accrochage a de plus l'avantage de ne présenter aucun interstice horizontal entre les tuiles. Le revêtement présente de ce fait une bonne étanchéité, qui empêche toute remontée d'eau.

Un autre exemple d'ensemble selon l'invention est représenté sur les figures 4 à 6. Comme on le voit en détail sur les figures 5 et 6, les éléments d'accrochage 2ʹ sont également constitués par des profilés métalliques rectilignes comportant une première partie en forme de caisson 4ʹ et une seconde partie 6ʹ en forme de U. Les caractéristiques de la partie en forme de caisson 4ʹ sont semblables à celles de la partie en forme de caisson 4 de l'élément d'accrochage représenté à la figure 2. La partie 6ʹ en forme de U est plus large que la partie 6 en forme de U de la figure 2. La branche extérieure 8ʹ de ladite partie en forme de U est de hauteur inférieure à celle de sa seconde branche 7ʹ. Les tuiles 3ʹ de cet ensemble comportent une partie supérieure 10ʹ proéminente en forme de doigt présentant des caractéristiques semblables à celles de la partie supérieure 10 proéminente en forme de doigt des tuiles 3 représentées sur les figures 1 à 3. Les tuiles 3ʹ représentées sur les figures 4 à 6, comportent à leur extrémité inférieure une fente verticale 21 divisant la partie inférieure de la tuile en une partie avant 22 et en une partie arrière 23. La largeur de la partie arrière 23 est choisie de dimension sensiblement inférieure à la largeur intérieure de la partie 6ʹ en forme de U de l'élément d'accrochage. L'accrochage inférieur des tuiles 3ʹ est réalisé par l'imbrication de cette partie arrière 23 dans la partie 6ʹ en forme de U de l'élément d'accrochage.

Ce second mode d'exécution de l'invention présente des qualités d'efficacité tout à fait comparables à celles de l'exemple représenté sur les figures 1 à 3.

On a représenté sur les figures 7 et 8 des formes d'exécution des éléments d'accrochage selon lesquelles la partie de l'élément d'accrochage destinée à la retenue latérale de la partie inférieure de la tuile sert aussi de support vertical à la tuile.

L'élément d'accrochage 200 représenté à la figure 7 est constitué par un profilé métallique rectiligne plié de façon à constituer une première partie en forme d'équerre comportant une branche verticale 201 dirigée vers le bas et une branche horizontale 202, ladite partie en forme d'équerre constituant le logement de réception 40 de la partie proéminente 100 en forme de crochet de la tuile, la branche 202 étant contiguë à une branche 203 verticale, destinée à la fixation de l'élément d'accrochage sur la paroi. L'élément d'accrochage comporte en outre une deuxième partie constituée par une branche 204, horizontale ou légèrement inclinée vers le haut, et une branche verticale 205 constituant un moyen de retenue latérale destinée à empêcher le soulèvement de la tuile 30 et servant également au support vertical de ladite tuile 30.

L'élément d'accrochage 200ʹ représenté à la figure 8 comporte également une première partie en forme d'équerre comportant une branche horizontale 206 et une branche verticale 207 dirigée vers le bas, de façon à constituer un logement de réception 40ʹ de la partie proéminente 100ʹ de la tuile et une seconde partie 208 formant un U avec la branche 207 et constituant un élément de retenue latérale destiné à empêcher le soulèvement de la tuile 30ʹ, et servant également au support vertical de ladite tuile 30ʹ. La branche verticale 205 de l'élément d'accrochage destinée à sa fixation sur la façade a été représentée dirigée vers le haut. L'élément d'accrochage pourrait également être réalisé avec la branche 208 pliée vers le bas.

Les tuiles représentées sur les figures 7 et 8 comportent des éléments de clavettes 14 à leur partie inférieure. Bien entendu, les mêmes éléments d'accrochage pourraient être combinés avec des tuiles dont la partie inférieure serait réalisée de la même façon que les tuiles représentées sur les figures 5 et 6.

L'invention n'est pas limitée aux modes de réalisation décrits dans les exemples ci-dessus, mais est susceptible de nombreuses variantes, décrites par les revendications.

Les éléments d'accrochage peuvent être constitués par des profilés métalliques pliés ou réalisés de toute autre manière. Ils peuvent bien entendu aussi être réalisés de toute autre façon permettant de fixer les tuiles parallèlement à la façade et dans le prolongement les unes des autres, comme par exemple sous forme de crochets munis de dispositifs de clipsage ou de pinçage. Les éléments d'accrochage peuvent aussi être réalisés en matière plastique.

Les tuiles peuvent être par exemple de forme carrée ou rectangulaire ou de toute autre forme permettant la réalisation d'une surface uniforme.

## Revendications

1. Ensemble comportant des tuiles de façade et leurs dispositifs d'accrochage, pour la réalisation d'un revêtement de façade dans lequel les tuiles sont disposées parallèlement à la façade, dans le prolongement les unes des autres, cet ensemble comprenant des éléments d'accrochage destinés à être fixés sur la façade, les tuiles présentant une partie proéminente en forme de crochet, à leur extrémité supérieure, les éléments d'accrochage comprenant une première partie formant une rainure horizontale, tournée vers le bas, destinée à recevoir la partie proéminente d'au moins une première tuile, et une seconde partie coopérant avec la partie d'extrémité inférieure d'au moins une seconde tuile, de façon à empêcher son déplacement latéral, pour éviter son soulèvement, l'extrémité inférieure de la tuile étant conformée de façon à recouvrir complètement l'élément d'accrochage, caractérisé par le fait que ladite rainure forme un caisson allongé (4, 4ʹ, 40, 40ʹ) dont la hauteur intérieure est supérieure à la hauteur de ladite partie proéminente d'une tuile, de façon que, une fois engagée dans la rainure, cette partie proéminente (10, 10ʹ, 100, 100ʹ) puisse être déplacée à l'intérieur de celle-ci en permettant une translation verticale de la tuile (3, 3ʹ, 30, 30ʹ), et par le fait que les moyens, pour empêcher le déplacement latéral de l'extrémité inférieure de la tuile comprennent au moins un organe de blocage (14, 21) agencé de façon à pouvoir être mis en prise avec ladite seconde partie (6, 6ʹ, 60, 60ʹ) de l'élément d'accrochage coopérant avec la partie d'extrémité inférieure de la même tuile, par translation verticale de la tuile vers le bas, et être dégagé de cette prise par translation verticale de tuile vers le haut.

2. Ensemble selon la revendication 1, caractérisé en ce que la première partie des éléments d'accrochage a la forme d'un C rectangulaire dont la branche inférieure est destinée à servir de support vertical à la partie en forme de crochet de la tuile, la seconde partie de l'élément d'accrochage étant en forme de U, une première (7; 7ʹ) des deux branches verticales de la partie en forme de U étant solidaire de la branche horizontale supérieure de l'élément en forme de C.

3. Ensemble selon la revendication 2, caractérisé en ce que la seconde branche (8) de la partie en forme de U de l'élément d'accrochage est de plus grande hauteur que sa première branche, et en ce que la partie inférieure des tuiles comporte une partie d'accrochage (12, 14) destinée à être retenue latéralement par la seconde branche de la partie en forme de U de l'élément d'accrochage, de façon à éviter le soulèvement de la tuile.

4. Ensemble selon la revendication 3, caractérisé en ce que la partie d'accrochage inférieure des tuiles comporte une partie proéminente (12) en saillie latérale dirigée vers l'arrière de la tuile et comportant au moins un trou (13) dans lequel est fixé un élément de clavette (14) dont la partie inférieure en saillie (17) vient buter latéralement contre la seconde branche de la partie en forme de U de l'élément d'accrochage.

5. Ensemble selon la revendication 2, caractérisé en ce que les tuiles comportent une fente verticale située à leur extrémité inférieure, dans laquelle vient s'emboîter la seconde branche verticale de l'élément en forme de U de l'élément d'accrochage.

6. Ensemble selon la revendication 1, caractérisé en ce que la seconde partie de l'élément d'accrochage constitue également le support vertical de la tuile.

7. Ensemble selon la revendication 6, caractérisé en ce que l'élément d'accrochage comporte une première partie en forme d'équerre comportant une branche verticale (201) dirigée vers le bas et une branche horizontale (202), ladite partie étant destinée à constituer le logement de réception (40) de la partie proéminente (100) en forme de crochet de la tuile, et une seconde partie comportant une branche (204) horizontale ou inclinée vers le haut et une branche (205) verticale, destinée à constituer le moyen de retenue latérale de la partie inférieure de la tuile (30), ainsi que son support vertical.

8. Ensemble selon la revendication 6, caractérisé en ce que l'élément d'accrochage comporte une première partie en forme d'équerre comportant une branche horizontale (206) et une branche verticale (207) dirigée vers le bas, ladite partie en forme d'équerre constituant le logement de réception (40ʹ) de la partie proéminente (100ʹ) en forme de crochet de la tuile, et une seconde partie en forme de U dont une des branches est constituée par la branche (207), et dont l'autre branche (208) est de plus grande hauteur que la branche (207) destinée à constituer le moyen de retenue latérale de la partie inférieure de la tuile (30ʹ), ainsi que son support vertical.

9. Ensemble selon l'une des revendications 1 à 8, caractérisé en ce que les éléments d'accrochage sont réalisés sous la forme de profilés rectilignes.

10. Ensemble selon l'une des revendications précédentes caractérisé en ce que les tuiles sont de forme parallélépipède rectangle.

## Patentansprüche

1. Fassadenziegel und ihre Aufhängvorrichtungen zur Herstellung einer Fassadenverkleidung, in der die Ziegel parallel zur Fassade jeweils in gegenseitiger Verlängerung angeordnet sind, mit Aufhängeorganen zur Befestigung an der Fassade, wobei die Ziegel an ihrem oberen Ende einen hakenförmig hervortretenden Teil aufweisen und die Aufhängeorgane einen ersten, eine horizontale, nach unten gerichtete Nut bildenden Teil zur Aufnahme des hervortretenden Teils mindestens eines ersten Ziegels, und einen zweiten mit dem unteren Endteil mindestens eines zweiten Ziegels zur Verhinderung einer seitlichen Bewegung desselben zusammenwirkenden Teil umfassen, um sein Abheben zu vermeiden, und wobei der untere Endteil des Ziegels so ausgebildet ist, dass er das Aufhängeorgan völlig überdeckt, dadurch gekennzeichnet, dass die genannte Nut einen länglichen, kastenförmigen Hohlraum (4, 4ʹ, 40, 40ʹ) bildet, dessen innere Höhe grösser als die Höhe des genannten hervortretenden Teils eines Ziegels ist, derart, dass dieser hervortretende Teil (10, 10ʹ, 100, 100ʹ), wenn er in die Nut eingreift, innerhalb derselben bewegt werden kann und eine vertikale Verschiebung des Ziegels (3, 3ʹ, 30, 30ʹ) ermöglicht, und dass die Mittel zur Verhinderung der seitlichen Bewegung des unteren Endteils des Ziegels mindestens ein Feststellorgan (14, 21) aufweisen, das so ausgebildet ist, dass es mit dem genannten zweiten Teil (6, 6ʹ, 60, 60ʹ) des Aufhängeorgans, der mit dem unteren Endteil desselben Ziegels zusammenwirkt, durch vertikale Verschiebung des Ziegels nach unten in Eingriff gebracht werden kann und durch vertikale Verschiebung nach oben aus diesem Eingriff gelöst werden kann.

2. Fassadenziegel und ihre Aufhängvorrichtungen gemäss Patentanspruch 1, dadurch gekennzeichnet, dass der erste Teil der Aufhängeorgane die Form eines rechteckigen C besitzt, dessen unterer Arm dazu bestimmt ist, als vertikale Stütze für den hakenförmigen Teil des Ziegels zu dienen, während der zweite Teil des Aufhängeorgans die Form eines U besitzt, dessen einer (7, 7ʹ) der beiden vertikalen Zweige fest mit dem oberen horizontalen Arm des C-förmigen Teils verbunden ist.

3. Fassadenziegel und ihre Aufhängvorrichtungen gemäss Patentanspruch 2, dadurch gekennzeichnet, dass der zweite Arm (8) des U-förmigen Teils des Aufhängeorgans eine grössere Höhe als der erste Zweig besitzt und dass der untere Teil der Ziegel einen Aufhängeteil (12, 14 ) aufweist, der dazu bestimmt ist, seitlich vom zweiten Arm des U-förmigen Teils des Aufhängeorgans zurückgehalten zu werden und derart das Abheben des Ziegels zu verhindern.

4. Fassadenziegel und ihre Aufhängvorrichtungen gemäss Patentanspruch 3, dadurch gekennzeichnet, dass der untere Aufhängeteil der Ziegel einen nach hinten gerichteten, seitlich hervorspringenden Teil (12) aufweist mit mindestens einem Loch (13), in dem ein Bolzenorgan (14) befestigt ist, dessen herausragender unterer Teil (17) seitlich an den zweiten Arm des U-förmigen Teils des Aufhängeorgans anstösst.

5. Fassadenziegel und ihre Aufhängvorrichtungen gemäss Patentanspruch 2, dadurch gekennzeichnet, dass die Ziegel an ihrem unteren Ende einen vertikalen Einschnitt aufweisen, in den sich der zweite vertikale Arm des U-förmigen Teils des Aufhängeorgans einfügt.

6. Fassadenziegel und ihre Aufhängvorrichtungen gemäss Patentanspruch 1, dadurch gekennzeichnet, dass der zweite Teil des Aufhängeorgans gleichzeitig die vertikale Stütze des Ziegels bildet.

7. Fassadenziegel und ihre Aufhängvorrichtungen gemäss Patentanspruch 6, dadurch gekennzeichnet, dass das Aufhängeorgan einen ersten rechtwinkeligen Teil aufweist, der einen vertikalen, nach unten gerichteten Arm (201) und einen horizontalen Arm (202) besitzt, wobei der genannte Teil dazu bestimmt ist, eine Aufnahmeöffnung (40) für den hakenförmig hervortretenden Teil (100) des Ziegels zu bilden, und dass es einen zweiten Teil aufweist, der einen horizontalen oder nach oben geneigten Arm (204) und einen vertikalen Arm (205) besitzt, der dazu bestimmt ist, das Mittel zum seitlichen Zurückhalten des unteren Teils des Ziegels (30) sowie seine vertikale Stütze zu bilden.

8. Fassadenziegel und ihre Aufhängvorrichtungen gemäss Patentanspruch 6, dadurch gekennzeichnet, dass das Aufhängeorgan einen ersten rechtwinkeligen Teil aufweist, der einen horizontalen Arm (206) und einen nach unten gerichteten, vertikalen Arm (207 ) besitzt, wobei der genannte rechtwinkelige Teil eine Aufnahmeöffnung (40ʹ) für den hakenförmig hervortretenden Teil (100ʹ) des Ziegels bildet, und dass es einen zweiten U-förmigen Teil aufweist, dessen einer Arm durch den Arm (207) gebildet wird, und dessen anderer Arm (208) eine grössere Höhe als der Arm (207) besitzt, der dazu bestimmt ist, das Mittel zum seitlichen Zurückhalten des unteren Teils des Ziegels (30ʹ) sowie seine vertikale Stütze zu bilden.

9. Fassadenziegel und ihre Aufhängvorrichtungen gemäss einem der Patentansprüche 1 bis 8, dadurch gekennzeichnet, dass die Aufhängeorgane in Form von geradlinigen Profileisen verwirklicht sind.

10. Fassadenziegel und ihre Aufhängvorrichtungen gemäss einem der vorhergehenden Patentansprüche, dadurch gekennzeichnet, dass die Ziegel die Form eines rechtwinkeligen Parallelepipeds besitzen.

## Claims

1. Assembly of façade tiles and their fixing devices, for carrying out the construction of a façade covering wherein the tiles are arranged in a parallel direction with the façade, extending next to each other, said assembly comprising fixing members which are to be secured to the façade, said tiles comprising a hook-shaped projection at their upper end, said fixing members including a first part forming a downwards facing horizontal groove, for accommodating the projection of at least one first tile, and a second part which co-operates with the lower end of at least one second tile, so as to oppose the lateral movement thereof, thus hindering it from moving away from the covering, the lower end of the tile being shaped so as to entirely cover the fixing member, characterized by the fact that said groove forms an elongated casing (4, 4ʹ, 40, 40ʹ) the inner height of which is greater than the height of said tile projection, so that, once inserted into the groove, said projection (10, 10ʹ, 100, 100ʹ) may be moved inside said groove so as to allow a vertical translation of the tile (3, 3ʹ, 30, 30ʹ), and by the fact that the means for opposing the lateral movement of the lower end of the tile comprise at least one blocking member (14, 21) arranged so as to be able to engage with said second part (6, 6ʹ, 60, 60ʹ) of the fixing member which co-operates with the lower end part of the same tile by downward vertical translation of the tile, and to be disengaged therefrom by upward translation of the tile.

2. Assembly according to claim 1, characterized in that the first part of the fixing members has the shape of a rectangular C the lower branch of which is to be used as a vertical supporting part for the hook-shaped part of the tile, the second part of the fixing member being U-shaped, a first one (7, 7ʹ) of the two vertical branches of the U-shaped part being integral with the upper horizontal branch of the C-shaped member.

3. Assembly according to claim 2, characterized in that the second branch (8) of the U-shaped part of the fixing member has a height greater than its first branch, and that the lower part of the tiles is provided with a fixing part (12, 14) which is to be laterally held by the second branch of the U-shaped part of the fixing member, so as to hinder the moving away of the tile.

4. Assembly according to claim 3, characterized in that the lower fixing part of the tiles is provided with a laterally projecting part (12) which laterally extends to the rear part of the tile and is provided with at least one hole (13) in which a pin member (14) is secured, the projecting lower part (17) of said pin member laterally abutting against the second branch of the U-shaped part of the fixing member.

5. Assembly according to claim 2, characterized in that the tiles comprise a vertical slot, located at their lower end, for engagement of the second vertical branch of the U-shaped member of the fixing member.

6. Assembly according to claim 1, characterized in that the second part of the fixing member also constitutes the vertical supporting part for the tile.

7. Assembly according to claim 6, characterized in that the fixing member comprises a first square shaped part which includes a downward facing vertical branch (201) and an horizontal branch (202), said part being intended to constitute the receiving room (40) for the hook-shaped projection (100) of the tile, and a second part which comprises an horizontal or upwards inclined branch (204) and a vertical branch (205) for constituting the lateral holding means of the lower end of the tile (30), as well as the vertical supporting part of the same.

8. Assembly according to claim 6, characterized in that the fixing member comprises a first square shaped part which includes an horizontal branch (206) and a downward facing vertical branch (207), said square shaped part constituting the receiving room (40ʹ) for the hook-shaped projection (100ʹ) of the tile, and a U-shaped second part one of the branches of which is constituted by branch (207) and the other branch (208) of which has a height greater than that of branch (207) which is provided for constituting the lateral holding means of the lower end of the tile (30ʹ), as well as the vertical supporting part of the same.

9. Assembly according to one of claims 1 to 8, characterized in that the fixing members are constructed as rectilinear profiled bars.

10. Assembly according to one of the preceding claims, characterized in that the tiles are shaped as rectangular parallelepiped.
